# EUROPÄISCHE PATENTSCHRIFT

(11) **EP 0 007 551 B1**
(45) Veröffentlichungstag und Bekanntmachung des Hinweises auf die Patenterteilung: **30.12.1981**
(21) Anmeldenummer: 79102477.1
(22) Anmeldetag: 16.07.1979
(51) Int. Cl.: H01H 1/20, H01H 50/54

(54) **Kontaktbrückenanordnung**
Contact bridge assembly
Dispositif de contacts pontants

(30) Priorität: 31.07.1978 DE 2833537
(43) Veröffentlichungstag der Anmeldung: 06.02.1980
(73) Patentinhaber: SIEMENS AKTIENGESELLSCHAFT, 80333 München (DE)
(72) Erfinder: Bauer, Johann, D-8451 Ebermannstadt (DE)

## Beschreibung

Die Erfindung bezieht sich auf eine Kontaktbrückenanordnung mit Festschaltstücken und mit diesen in Wirkverbindung bringbarer Kontaktbrücke, die in einem Fenster eines Kontaktbrückenträgers in Richtung auf die gehäusefest angeordneten Festschaltstücke federkraftbelastet verschiebbar geführt ist, wobei die Abstützung der Feder über ein Abstützungsteil erfolgt, welches bei seiner Abstützung an gehäusefesten Teilen von einem Anschlag im Fenster des Kontaktbrückenträgers abgehoben ist.

Bei einer bekannten Kontaktbrückenanordnung der obengenannten Art (US-A-25 45 986) wird das mit seitlichen Ansätzen versehene Stützteil durch Verkanten vor der Montage des Kontaktbrückenträgers im Gehäuse in das Fenster eingeführt. Das Gehäuse ist daher zweiteilig ausgeführt und deren Teile werden miteinander vernietet.

Der Erfindung liegt die Aufgabe zugrunde, eine als Öffnerkontakt arbeitende Kontaktbrückenanordnung der obengenannten Art so auszubilden, dass das zur Öffnerabstützung vorgesehene Stützteil automatengerecht in das mit seinen übrigen Teilen bereits fertig montierte Schütz einbaubar ist.

Dies wird bei einer Anordnung der obengenannten Art dadurch erreicht, dass das Abstützungsteil ein Schieber ist, der zwischen einem Federteller und dem Anschlag im Fenster des Kontaktbrückenträgers von der Aussenseite der Kontaktbrückenanordnung quer zur Belastungsrichtung der Feder einschiebbar ist, wobei der Anschlag und der Schieber schräge Anlaufflächen haben. Zusätzlich zum automatischen Anheben des Federtellers kann ein weiteres Spannen der Feder sowie das Verhindern des falschen Einsetzens des Schiebers gewährleistet werden, wenn die gehäusefesten Teile in Einschubrichtung des Schiebers steigend angeordnet und der Schieber mit einem dem Steigungsunterschied entsprechend hohen Ausgleichsansatz versehen ist. Der Einschubvorgang wird weiterhin vereinfacht, wenn sowohl das in Einschubrichtung des Schiebers erste gehäusefeste Teil als auch der Ausgleichsansatz des Schiebers schräge Anlaufflächen haben. Weiterhin ist es vorteilhaft, wenn zur Gewährleistung eines verdrehsicheren Einführens des Schiebers in das Gehäuse für die Kontaktanordnung an dem Schieber Ansätze vorgesehen sind, die in Ausnehmungen im Gehäuse ragen.

Anhand der Zeichnung wird ein Ausführungsbeispiel gemäss der Erfindung beschrieben und die Wirkungsweise näher erläutert.

Es zeigt
Fig. 1 eine Schnittdarstellung im Bereich des Abstützungsteiles durch ein Schaltgerät mit zwei Kontaktbrücken und den zugehörigen Festschaltstücken bei noch nicht eingeschobenem Schieber,
Fig. 2 eine der Fig. 1 entsprechende Darstellung bei eingeschobenem Schieber,
Fig. 3 eine um 90° versetzte Schnittdarstellung durch das Gerät nach Fig. 1 im Bereich des Schiebers und
Fig. 4, 5 und 6 Draufsicht, Seitenansicht und Vorderansicht auf den gemäss der Erfindung ausgebildeten Schieber.

Das in der Zeichnung dargestellte Schaltgerät besteht aus dem in dem Gehäuse 1 verschiebbar geführten Kontaktbrückenträger 2, der mit Fenstern 3 und 4 versehen ist, in denen Kontaktbrükken 5 verschiebbar entgegen der Kraft der Federn 6 geführt sind. Die Federn 6 stützen sich über die Federteller 7 an den Kontaktbrücken 5 einerseits ab und liegen über die Federteller 8 an einem Anschlag 9 bzw. 10 des Fensters 3 bzw. 4 an. Die in der Fig. 1 oben liegende Kontaktbrücke 5 arbeitet mit den Festschaltstücken 11 als Öffnerkontakt und mit den Festschaltstücken 12 arbeitet die Kontaktbrücke 5, die im Fenster 4 verschiebbar geführt ist, als Schliesserkontakt zusammen. Um einen im wesentlichen günstigeren Kraftbedarf und eine gleichmässige Kraftverteilung bei Bewegung des Kontaktbrückenträgers 2 über den gesamten Schaltweg zu erreichen, wird eine sogenannte Öffnerabstützung vorgesehen, die aus dem Schieber 13, der zwischen den Anschlag 9 im Kontaktbrückenfenster 4 und den Federteller 8 eingeschoben wird, besteht. In Fig. 1 ist der Schieber bereits zur Anlage am Federteller 8 gebracht; in Fig. 2 ist er in die Betriebslage eingeschoben. Um das Einschieben zu erleichtern, befinden sich an dem Anschlag 9 und dem Schieber 13 schräge Anlaufflächen 14 bzw. 15. Die gehäusefesten Teile, an denen sich der Schieber 13 abstützt, tragen die Bezugszeichen 16 bzw. 17 und sind treppenförmig angeordnet, d. h. in Einschubrichtung steigend ist die in der Zeichnung links liegende Abstützungsfläche (Teil 16) tiefer als die rechts liegende (Teil 17) angeordnet. Die Steigung ist derart vorgesehen, dass, nachdem der Federteller 8 von dem Anschlag 9 abgehoben ist und der Schieber 13 mit seiner Stärke zwischen beiden Teilen eingedrungen ist, die Anlauffläche 15 passend am Teil 17 anliegt und hiernach der Schieber 13 weiter angehoben wird. Ein Ausgleichsansatz 18 am Schieber 13 kommt zur Auflage am Teil 16. Zum besseren Einführen dienen auch hier wieder schräge Flächen 19 bzw. 20 am Schieber 13 bzw. am Teil 16.

Die spezielle Ausführung des Schiebers 13 ist aus den Fig. 4 bis 6 zu ersehen, auf die hier verwiesen wird. Der Schieber 13 hat im Bereich des Ausgleichsansatzes 18 Ansätze 21, die in nutenförmige Ausnehmungen 22 im Gehäuse 1 im eingeschobenen Zustand des Schiebers 13 eingreifen. Die Ansätze 21 sind derart asymmetrisch angeordnet, dass der Schieber 13 nur in der aus der Zeichnung ersichtlichen Lage einschiebbar ist. Ein Anschlag 23 begrenzt die Einschubbewegung des Schiebers 13.

Es ist also ersichtlich, dass durch den erfindungsgemässen Schieber eine Öffnerabstützung geschaffen wurde, die auf einfache Weise eine relativ hohe Vorspannung erlaubt, ohne hierbei den Kontaktbrückenträger in Extremstellung verschieben zu müssen und ohne die gehäusefesten Teile 16 und 17 entfernen zu können, mit einem geteilten Gehäuse arbeiten zu müssen. Die erfindungsgemässe Anordnung eignet sich besonders zur Montage durch einen Automaten und zum anderen ist der Schieber nur in einer Stellung einschiebbar, so dass ein falsches Einsetzen generell verhindert ist.

## Patentansprüche

1. Kontaktbrückenanordnung mit Festschaltstücken (11) und mit diesen in Wirkverbindung bringbarer Kontaktbrücke (5), die in einem Fenster (3) eines Kontaktbrückenträgers (2) in Richtung auf die gehäusefest angeordneten Festschaltstücke (11) federkraftbelastet (Feder 6) verschiebbar geführt ist, wobei die Abstützung der Feder (6) über ein Abstützungsteil erfolgt, welches bei seiner Abstützung an gehäusefesten Teilen (16,17) von einem Anschlag (9) im Fenster (3) des Kontaktbrückenträgers (2) abgehoben ist, dadurch gekennzeichnet, dass das Abstützungsteil ein Schieber (13) ist, der zwischen einem Federteller (8) und dem Anschlag (9) im Fenster (3) des Kontaktbrückenträgers (2) von der Aussenseite der Kontaktbrückenanordnung quer zur Belastungsrichtung der Feder (6) einschiebbar ist, wobei der Anschlag (9) und der Schieber (13) schräge Anlaufflächen (14, 15) haben.

2. Anordnung nach Anspruch 1, dadurch gekennzeichnet, dass die gehäusefesten Teile (16, 17) in Einschubrichtung des Schiebers (13) steigend angeordnet und der Schieber (13) mit einem dem Steigungsunterschied entsprechend hohen Ausgleichsansatz (18) versehen ist.

3. Anordnung nach Anspruch 2, dadurch gekennzeichnet, dass sowohl das in Einschubrichtung des Schiebers (13) erste gehäusefeste Teil (16) als auch der Ausgleichsansatz (18) des Schiebers (13) schräge Anlaufflächen (19, 20) haben.

4. Anordnung nach einem der Ansprüche 1 bis 3, dadurch gekennzeichnet, dass zur Gewährleistung eines verdrehsicheren Einführens des Schiebers (13) in das Gehäuse (1) für die Kontaktanordnung an dem Schieber (13) Ansätze vorgesehen sind, die in Ausnehmungen (22) ins Gehäuse (1) ragen.

## Claims

1. A contact bridge arrangement comprising fixed contacts (11) and a contact bridge (5) which can be brought into an operative connection with these contacts, and which, elastically loaded (spring 6), is guided for movement in a window (3) in a contact bridge carrier (2) in the direction towards the fixed contacts (11) which are fixed to a housing, wherein the supporting of the spring (6) is effected by means of a supporting element which, by its support on elements (16, 17) which are fixed to the housing, is lifted off a stop (9) in the window (3) of the contact bridge carrier (2), characterised in that the supporting element is a slide (13) which can be inserted from outside the contact bridge arrangement between a spring plate (8) and the stop (9) in the window (3) of the contact bridge carrier in a direction transverse to the direction of loading of the spring (6), the stop (9) and the slide (13) having sloping running surfaces (14,15).

2. An arrangement as claimed in Claim 1, characterised in that the elements (16, 17) which are fixed to the housing are arranged at different heights in the direction of insertion of the slide (13), and the slide (13) is provided with an adjusting attachment (18), the height of which corresponds to the difference in height of the elements (16,17).

3. An arrangement as claimed in Claim 2, characterised in that both the element (16) which is first fixed to the housing considered in the direction of insertion of the slide (13), and the adjusting attachment (18) of the slide (13) have sloping running surfaces (19, 20).

4. An arrangement as claimed in one of Claims 1 to 3, characterised in that, in order to ensure insertion of the slide (13) without twisting into the housing (1) for the contact arrangement, the slide (13) is provided with lugs which project into recesses (22) in the housing (1).

## Revendications

1. Dispositif à pont de contact comportant des pièces de contact fixes (11) et un pont de contact (5) susceptible d'être amené à coagir avec ces derniers et déplaçable, en étant chargé par la force d'un ressort (ressort 6), dans une fenêtre (3) d'un support (2) du pont de contact, en direction des pièces de contact fixes (11) solidaires du boîtier, l'appui du ressort (6) s'opérant par l'intermédiaire d'une pièce d'appui qui, lorsqu'elle vient porter contre des éléments (16, 17) solidaires du boîtier, est soulevée d'une butée (9) prévue dans la fenêtre, caractérisé par le fait que la pièce d'appui est un coulisseau (13) qui est susceptible d'être inséré de l'extérieur du dispositif à pont de contact et transversalement à la direction de la charge du ressort (6) entre une coupelle de ressort (8) et la butée (9) ménagée dans la fenêtre (3) du support (2) du pont de contact, ladite butée (9) et le coulisseau (13) présentant des surfaces d'attaque obliques (14,15).

2. Dispositif à pont de contact selon la revendication 1, caractérisé par le fait que les éléments (16, 17) solidaires du boîtier sont décalés vers le haut l'un par rapport à l'autre, dans le sens de l'insertion du coulisseau (13) et ce dernier est pourvu d'un appendice de compensation (18) qui correspond au décalage.

3. Dispositif à pont de contact selon la revendication 2, caractérisé par le fait que le premier élément (16) solidaire du boîtier, vu dans le sens de l'insertion du coulisseau (13), de même que l'appendice de compensation (18) du coulisseau (13) possède des surfaces d'attaque (19,20).

4. Dispositif à pont de contact selon l'une des revendications 1 à 3, caractérisé par le fait que pour assurer l'insertion, sans torsion, du coulisseau (13) dans le boîtier (1), des appendices sont prévus sur le coulisseau (13) pour le dispositif de contact, appendices qui pénètrent dans des ouvertures (22) du boîtier (1 ).
